# EUROPÄISCHE PATENTSCHRIFT

(11) **EP 3 394 449 B1**
(45) Veröffentlichungstag und Bekanntmachung des Hinweises auf die Patenterteilung: **03.02.2021**
(21) Anmeldenummer: 16823266.8
(22) Anmeldetag: 20.12.2016
(51) Int. Cl.: F04C 23/00, F04C 29/02

(54) **KÄLTEMITTELVERDICHTERANLAGE**
REFRIGERANT COMPRESSOR SYSTEM
SYSTÈME DE COMPRESSEURS DE RÉFRIGÉRANT

(30) Priorität: 21.12.2015 DE 102015122443
(43) Veröffentlichungstag der Anmeldung: 31.10.2018
(73) Patentinhaber: BITZER Kühlmaschinenbau GmbH, 71065 Sindelfingen (DE)
(72) Erfinder: SCHARER, Christian, 76571 Gaggenau (DE); VARGA, Thomas, 71134 Aidlingen (DE)
(74) Vertreter: Hoeger, Stellrecht & Partner Patentanwälte mbB
(86) Internationale Anmeldenummer: PCT/EP2016/081957
(87) Internationale Veröffentlichungsnummer: WO 2017/108812

(56) Entgegenhaltungen:
- JP-A- 2001 132 645
- US-A1- 2014 241 926

## Beschreibung

Die Erfindung betrifft eine Kältemittelverdichteranlage umfassend mindestens drei parallel zwischen einer Ansaugleitung und einer Druckleitung angeordnete Verdichter, von denen jeder eine Schmiermittelsumpfeinheit aufweist.

Bei derartigen Kältemittelverdichteranlagen besteht die Notwendigkeit, alle Verdichter mit ausreichend Schmiermittel zu versorgen.

Dokument US 2014/241926 zeigt eine Kältemittelverdichteranlage wobei jeder der Verdichter der Anlage einer Schmiermitteisumpfeinheit mit einem Anschluss aufweist, mit welchem ein Einsatzelement verbunden ist, welches einerseits eine Verbindung zu dem Schmiermitteileitungssystem herstellt und andererseits so ausgebildet ist, dass es der jeweiligen Schmiermittelsumpfeinheit ein Schmiermittelstandsniveau vorgibt, ab welchem ein Schmiermitteltransport erfolgt.

Diese Aufgabe wird bei einer Kältemittelverdichteranlage der eingangs beschriebenen Art erfindungsgemäß dadurch gelöst, dass die Verdichter im Betrieb so arbeiten, dass die jeweiligen Drücke in den jeweiligen Schmiermittelsumpfeinheiten der jeweiligen Verdichter eine Druckkaskade ergeben, gemäß welcher die Verdichter in einer definierten Kaskadenreihenfolge einen schrittweise geringfügig niedriger werdenden Druck in der jeweiligen Schmiermittelsumpfeinheit aufweisen, dass die Schmiermittelsumpfeinheiten miteinander entsprechend der Kaskadenreihenfolge zum Schmiermitteltransport mit einem Schmiermittelleitungssystem verbunden sind und dass jede Schmiermittelsumpfeinheit einen Anschluss aufweist, mit welchem ein Einsatzelement verbunden ist, welches einerseits eine Verbindung zu dem Schmiermittelleitungssystem herstellt und andererseits so ausgebildet ist, dass es der jeweiligen Schmiermittelsumpfeinheit ein Schmiermittelstandsniveau vorgibt, ab welchem ein Schmiermitteltransport zu der in der Kaskadenreihenfolge nächstfolgenden Schmiermittelsumpfeinheit erfolgt.

Der Vorteil der erfindungsgemäßen Lösung ist insbesondere darin zu sehen, dass mit dieser die Möglichkeit besteht, aufgrund der sich einstellenden Druckkaskade in der Kaskadenreihenfolge eine ausreichende Versorgung aller Schmiermittelsumpfeinheiten mit Schmiermittel sicher zu stellen, wobei durch das vorgegebene Schmiermittelstandsniveau sichergestellt wird, dass in den einzelnen Schmiermittelsumpfeinheiten eine ausreichende Menge von Schmiermittel vorhanden ist.

Zur Festlegung des vorgegebenen Schmiermittelstandsniveaus ist vorzugsweise vorgesehen, dass jedes Einsatzelement eine in Schwerkraftrichtung über dem jeweiligen vorgegebenen Schmiermittelstandsniveau liegende Mündungsöffnung eines zum Schmiermittelleitungssystem führenden Schmiermittelkanals aufweist, so dass dann, wenn die Schmiermittelmenge in der jeweiligen Schmiermittelsumpfeinheit das vorgegebene Schmiermittelstandsniveau übersteigt, das Schmiermittel über die Mündungsöffnung und den Schmiermittelkanal in das Schmiermittelleitungssystem eintreten kann, um zur in der Kaskadenreihenfolge nächstfolgenden Schmiermittelsumpfeinheit zu fließen.

Ferner ist es günstig, insbesondere, wenn die Schmiermittelsumpfeinheit so ausgebildet sein soll, dass dieser Schmiermittel aus einer anderen Schmiermittelsumpfeinheit zugeführt wird, wenn die Einsatzelemente der in der Kaskadenreihenfolge zwischen zwei Verdichtern liegenden Verdichter eine in Schwerkraftrichtung unter dem vorgegebenen Schmiermittelstandsniveau liegende Mündungsöffnung eines zum Schmiermittelleitungssystem führenden Schmiermittelkanals aufweisen, wobei über diesen Schmiermittelkanal und diese Mündungsöffnung die Möglichkeit besteht, der entsprechenden Schmiermittelsumpfeinheit Schmiermittel zuzuführen, welches von einer in der Kaskadenreihenfolge vorausgehenden Schmiermittelsumpfeinheit stammt.

Vorteilhafterweise ist dabei vorgesehen, dass die in Schwerkraftrichtung über dem vorgegebenen Schmiermittelstandsniveau liegende Mündungsöffnung und die in Schwerkraftrichtung unter dem vorgegebenen Schmiermittelstandsniveau liegende Mündungsöffnung in Richtung parallel zur Schwerkraftrichtung im Abstand voneinander angeordnet sind.

Um für Wartungs- und Überwachungszwecke den Schmiermittelstand der jeweiligen Schmiermittelsumpfeinheit erfassen zu können, ist beispielsweise ein Sensor vorgesehen, mit welchem der Schmiermittelstand detektierbar ist.

Vorzugsweise ist vorgesehen, dass jedes Einsatzelement eine Visualisierungseinheit zum Sichtbarmachen des Schmiermittelstandes der jeweiligen Schmiermittelsumpfeinheit aufweist.

Die Visualisierungseinheit ist beispielsweise so ausgeführt, dass sie ein den Schmiermittelstand aufzeigendes Bild zur Verfügung stellt, das beispielsweise durch elektronische oder optische Abbildung erzeugt wird.

Insbesondere ist es aus Gründen einer einfachen Lösung zweckmäßig, wenn die Visualisierungseinheit ein an ein sich in das Einsatzelement hinein ausdehnendes Schmiermittelbad der jeweiligen Schmiermittelsumpfeinheit angrenzendes Schauglas umfasst, in welchem der Schmiermittelstand erkennbar ist.

Ferner ist vorzugsweise vorgesehen, dass jedes Einsatzelement eine Visualisierungseinheit zum Sichtbarmachen eines Schmiermittelflusses zu einer weiteren Schmiermittelsumpfeinheit aufweist.

Auch hierzu ist vorzugsweise vorgesehen, dass die Visualisierungseinheit ein Schauglas umfasst, welches einen Schmiermittelfluss zum Schmiermittelleitungssystem erkennen lässt.

Hinsichtlich der Ausbildung des Schmiermittelleitungssystems wurden bislang keine näheren Angaben gemacht.

Prinzipiell könnte das Schmiermittelleitungssystem so ausgebildet sein, dass es eine Schmiermittelleitung mit zu jedem der Einsatzelemente führenden Abzweigungen umfasst.

Eine besonders vorteilhafte Lösung sieht vor, dass das Schmiermittelleitungssystem jeweils in der Kaskadenreihenfolge aufeinanderfolgende Einsatzelemente verbindende Verbindungsleitungen umfasst, so dass jeder der Verbindungsleitungen nur zwei aufeinanderfolgende Einsatzelemente miteinander verbindet.

Insbesondere ist in diesem Fall vorgesehen, dass die Verbindungsleitung jeweils einen eine der Mündungsöffnungen aufweisenden Schmiermittelkanal des einen Einsatzelements mit einem, eine der Mündungsöffnungen aufweisenden Schmiermittelkanal des anderen Einsatzelements verbindet.

Im Falle von Einsatzelementen, welche einen Schmiermittelkanal mit einer in Schwerkraftrichtung über dem vorgegebenen Schmiermittelstandsniveau liegenden und einen Schmiermittelkanal mit einer in Schwerkraftrichtung unter dem jeweiligen vorgegebenen Schmiermittelstandsniveau liegenden Mündungsöffnung aufweist, ist vorgesehen, dass die Verbindungsleitung eine Verbindung zwischen dem Schmiermittelkanal mit einer in Schwerkraftrichtung über dem vorgegebenen Schmiermittelstandsniveau liegenden Mündungsöffnung und dem Schmiermittelkanal mit einer unter dem jeweiligen vorgegebenen Schmiermittelstandsniveau liegenden Mündungsöffnung herstellt, so dass dadurch der Zufluss zu dem jeweiligen Schmiermittelbad über die unter dem jeweiligen vorgegebenen Schmiermittelstandsniveau liegenden Mündungsöffnung erfolgt und ein Abfluss aus dem jeweiligen Schmiermittelbad durch die über dem vorgegebenen Schmiermittelstandsniveau liegende Mündungsöffnung erfolgt, was insbesondere zur Folge hat, dass bei der Überleitung von Schmiermittel von einer Schmiermittelsumpfeinheit zur anderen Schmiermittelsumpfeinheit eine möglichst geringe Verwirbelung dieses Schmiermittels erfolgt.

Hinsichtlich der Ausbildung der Druckkaskade in den einzelnen Schmiermittelsumpfeinheiten wurden bislang keine näheren Angaben gemacht.

So ist vorzugsweise vorgesehen, dass durch die Ausbildung der Ansaugleitung das Druckniveau in der jeweiligen Schmiermittelsumpfeinheit des jeweiligen Verdichters festgelegt ist.

Insbesondere sieht eine zweckmäßige Ausbildung der Verdichter vor, dass diese so ausgebildet sind, dass der Druck in der jeweiligen Schmiermittelsumpfeinheit mit dem Saugdruck des jeweiligen Verdichters korreliert ist.

Besonders zweckmäßig ist es dabei, wenn der Druck in der jeweiligen Schmiermittelsumpfeinheit dem Saugdruck des jeweiligen Verdichters entspricht.

Die Erfindung lässt sich besonders vorteilhaft dann realisieren, wenn der Anschluss, mit dem das Einsatzelement verbunden ist, ein Standard-Anschluss zur Erfassung des Schmiermittelstandes ist.

Hinsichtlich der Versorgung der einzelnen Verdichter wurden bislang ebenfalls keine näheren Angaben gemacht.

So ist vorzugsweise vorgesehen, dass das Ansaugleitungssystem so ausgebildet ist, dass ein in der Kaskadenreihenfolge erster Verdichter von dem Ansaugleitungssystem mit der größten Schmiermittelmenge versorgt wird, das heißt, dass das Ansaugleitungssystem so ausgebildet ist, dass sich in diesem absetzendes Schmiermittel in den ersten Verdichter in der Kaskadenreihenfolge eintritt.

Ferner ist vorzugsweise vorgesehen, dass das Ansaugleitungssystem so ausgebildet ist, dass die in der Kaskadenreihenfolge auf den ersten Verdichter folgenden Verdichter geringere Schmiermittelmengen aus dem Ansaugleitungssystem erhalten.

Insbesondere ist vorgesehen, dass das Ansaugleitungssystem so ausgebildet ist, dass die in der Kaskadenreihenfolge aufeinanderfolgenden Verdichter entsprechend ihrer Position in der Kaskadenreihenfolge jeweils geringere Schmiermittelmengen aus dem Ansaugleitungssystem erhalten.

Hinsichtlich des Betriebs der einzelnen Verdichter der Kältemittelverdichteranlage, insbesondere dann, wenn einzelne der Verdichter abgeschaltet werden sollen, wurden bislang keine näheren Angaben gemacht.

So ist insbesondere vorgesehen, dass die Kältemittelverdichteranlage eine Steuerung für die einzelnen Verdichter aufweist, die bei einer Abschaltung einzelner Verdichter sicher stellt, dass die noch arbeitenden Verdichter stets in der Kaskadenreihenfolge nebeneinanderliegend angeordnet sind.

Weitere Merkmale und Vorteile der erfindungsgemäßen Lösung sind Gegenstand der nachfolgenden Beschreibung sowie der zeichnerischen Darstellung einiger Ausführungsbeispiele.

In der Zeichnung zeigen:
- Fig. 1: eine Seitenansicht einer erfindungsgemäßen Kältemittelverdichteranlage;
- Fig.2: eine Draufsicht auf die Kältemittelverdichteranlage in Richtung des Pfeils A in Fig. 1;
- Fig. 3: einen vertikalen Schnitt durch einen beispielhaften Verdichter der Kältemittelverdichteranlage;
- Fig. 4: eine Darstellung der Kältemittelverdichteranlage mit der sich in den einzelnen Verdichtern der Kältemittelverdichteranlage ausbildenden Druckkaskade;
- Fig. 5: eine vergrößerte Darstellung des Bereichs B in Fig. 3;
- Fig. 6: eine Ansicht eines Einsatzelements in Richtung des Pfeils C in Fig. 5;
- Fig. 7: eine perspektivische Darstellung des Einsatzelements;
- Fig. 8: eine schematische Darstellung des Einsatzelements in Relation zu einem Schmiermittelbad dessen Badoberfläche unterhalb eines vorgegebenen Schmiermittelstandes liegt;
- Fig. 9: eine Darstellung entsprechend Fig. 8, wobei die Badoberfläche des Schmiermittelbades so hoch liegt, dass die Badoberfläche in einem Schauglas des Einsatzelements erkennbar ist;
- Fig. 10: eine Darstellung entsprechend Fig. 8, wobei die Badoberfläche des Schmiermittelbades den vorgegebenen Schmiermittelstand erreicht;
- Fig. 11: eine Darstellung ähnlich Fig. 8, wobei die Badoberfläche des Schmiermittelbads höher liegt als der vorgegebene Schmiermittelstand, so dass Schmiermittel über das Einsatzelement in das Schmiermittelleitungssystem und von dem Schmiermittelleitungssystem in den nächstfolgenden Verdichter fließt und
- Fig. 12: eine Darstellung der Kältemittelverdichteranlage ähnlich Fig. 1 mit Darstellung der einzelnen Einsatzelemente und der Verbindungsleitungen des Schmiermittelleitungssystems zwischen den einzelnen Einsatzelementen.

Ein in den Fig. 1 und 2 als Ganzes dargestelltes Ausführungsbeispiel einer Kältemittelverdichteranlage 10 umfasst eine Mehrzahl, beispielsweise vier, Verdichter 12a bis 12d, die zwischen einer gemeinsamen Ansaugleitung 14 und einer gemeinsamen Druckleitung 16 parallel angeordnet sind und im Betrieb parallel arbeiten, wobei von der gemeinsamen Ansaugleitung 14 jeweils Einzelsaugleitungen 22a bis 22d zu den einzelnen Verdichtern 12a bis 12d führen, die mit der Ansaugleitung 14 ein Ansaugleitungssystem 20 bilden.

Ferner führen von den Verdichtern 12a bis 12d Einzeldruckleitungen 24a bis 24d zu der gemeinsamen Druckleitung 16.

Die Verdichter 12a bis 12d sind vorzugsweise identisch aufgebaut, wobei jeder dieser Verdichter 12 ein Außengehäuse 32 aufweist, in welchem eine Verdichtereinheit 34, beispielsweise in Form einer Spiralverdichtereinheit mit zwei ineinandergreifenden Spiralkörpern 36 und 38, vorgesehen ist, wobei beispielsweise der Spiralkörper 36 feststehend in dem Außengehäuse 32 angeordnet ist, während der Spiralkörper 38 orbitierend angetrieben ist.

Zum Antrieb der Verdichtereinheit 34 ist in dem Außengehäuse 32 ein als Ganzes mit 42 bezeichneter Antriebsmotor vorgesehen, welcher über einen Exzenterantrieb 44 den Spiralkörper 38 antreibt.

Der als Elektromotor ausgebildete Antriebsmotor 42 umfasst einen Stator 46 und einen Rotor 48, der auf einer Antriebswelle 52 sitzt, die ihrerseits relativ zum Außengehäuse 32 drehbar in Lagereinheiten 54 und 56 um eine Antriebswellenachse 58 drehbar gelagert ist.

Die Antriebswelle 52 ist beispielsweise mit einem Schmiermittelkanal 62 versehen, welcher in einem geringen Winkel zur Antriebswellenachse 58 von einem ersten Antriebswellenende 64 zu einem zweiten Antriebswellenende 66 verläuft, wobei das zweite Antriebswellenende 66 dem Exzenterantrieb 44 zugeordnet ist und folglich über den Schmiermittelkanal 62 eine Schmierung des Exzenterantriebs 44 erfolgt.

Das erste Antriebswellenende 64 ist einer als Ganzes mit 72 bezeichneten Schmiermittelsumpfeinheit zugewandt, welche in einem in Schwerkraftrichtung tiefliegenden Bereich des Außengehäuses 32, im vorliegenden Fall eines Verdichters mit im Wesentlichen vertikal verlaufender Antriebswellenachse 58, durch einen schalenförmig ausgebildeten Bodenkörper 74 des Außengehäuses 32 gebildet ist, wobei sich in dem Bodenkörper 74 ein Schmiermittelbad 76 ausbildet, welches sich bis zu einer Badoberfläche 78 erstreckt, die vorzugsweise noch innerhalb des Bodenkörpers 74 liegt und deren Lage in Schwerkraftrichtung den Schmiermittelstand erkennen lässt.

Dabei stellt der Bodenkörper 74 insbesondere einen endseitigen Abschluss eines zylindrischen Mantelkörpers 82 des Außengehäuses 32 dar, der auf der dem Bodenkörper 74 gegenüberliegenden Seite durch einen Deckelkörper 84 verschlossen ist.

Zum Ansaugen von Schmiermittel aus dem Schmiermittelbad 76 in den Schmiermittelkanal 62 erstreckt sich ausgehend von dem ersten Antriebswellenende 64 der Antriebswelle 52 ein Saugrüssel 86 in das Schmiermittelbad 76 hinein, so dass dieser in der Lage ist, Schmiermittel unterhalb der Badoberfläche 78 des Schmiermittelbads 76 aufzunehmen und dem Schmiermittelkanal 62 zuzuführen, wobei insbesondere die Pumpwirkung bei rotierender Antriebswelle 52 des Schmiermittels durch den schräg zur Antriebswellenachse 58 verlaufenden Schmiermittelkanal 62 und die dadurch auftretenden Zentrifugalkräfte erfolgt.

Das Außengehäuse 32 ist vorzugsweise im Bereich zwischen der Verdichtereinheit 34 und der Schmiermittelsumpfeinheit 72 mit einem Sauganschluss 92 versehen, welcher mit der entsprechenden Einzelsaugleitung 22 verbunden ist.

Das durch diesen Sauganschluss 92 in das Außengehäuse 32 eintretende Kältemittel, welches außerdem Schmiermittel mit führt, tritt in einen den Antriebsmotor 42 umgebenden Ansaugraum 94 ein, und strömt unter gleichzeitiger Kühlung des Antriebsmotors 42 in Richtung der Verdichtereinheit 34, wobei in dem Ansaugraum 94 innerhalb des Außengehäuses 32 eine Abscheidung von Schmiermittel erfolgt, das in Schwerkraftrichtung dann zur Schmiermittelsumpfeinheit 72 fließt und sich in dem Schmiermittelbad 76 sammelt.

Damit ist der Schmiermittelanteil des in die Verdichtereinheit 34 eintretenden Kältemittels signifikant reduziert und das Schmiermittel steht nach dem Erreichen des Schmiermittelbades 76 für die Schmierung der Verdichtereinheit 34, insbesondere des Exzenterantriebs 44, zur Verfügung.

Das in der Verdichtereinheit 34 verdichtete Kältemittel tritt dann in einen nahe des Deckelkörpers 84 liegenden oder an diesen angrenzenden Druckraum 96 aus, von welchem es dann über die jeweilige Einzeldruckleitung 24 in die gemeinsame Druckleitung 16 übertritt.

Aufgrund der Abscheidung des Schmiermittels aus dem Kältemittelstrom in dem Ansaugraum 94, der über dem Schmiermittelbad 76 liegt, liegt in der Schmiermittelsumpfeinheit 72 das Schmiermittel unter einem Druck vor, der dem am Sauganschluss 92 vorliegenden Saugdruck PS des Kältemittels und auch im Wesentlichen dem Saugdruck des von der Verdichtereinheit 34 angesaugten Kältemittels entspricht.

Die Schmiermittelsumpfeinheit 72 ist beispielsweise ihrerseits mit einem Anschluss 102 versehen, der üblicherweise einen Standard-Anschluss für ein Schauglas zum Erfassen des Schmiermittelstandes darstellt, in welchen beim vorliegenden Ausführungsbeispiel ein als Ganzes mit 104 bezeichnetes Einsatzelement eingesetzt ist, welches im nachfolgenden noch im Detail beschrieben wird.

Der Anschluss 102 ist so am Außengehäuse 32 angeordnet, dass dieser an das Schmiermittelbad 76 angrenzt und sich insbesondere der Anschluss 102 beiderseits der Badoberfläche 78 bei einem vorgegebenen Schmiermittelstand erstreckt.

Wie in Fig. 1 und 2 dargestellt, stellt jedes dieser Einsatzelemente 104a bis 104d des jeweiligen Verdichters 12a bis 12d eine Verbindung zu einem als Ganzes mit 112 bezeichneten Schmiermittelleitungssystem her, welches jeweils zwischen zwei Einsatzelementen 104 verlaufende Verbindungsleitungen 114₁, 114₂, 114₃ umfasst, wobei im dargestellten Ausführungsbeispiel der Kältemittelverdichteranlage 10 mit insgesamt vier Verdichtern 12a bis 12d die Verbindungsleitung 114₁, die Einsatzelemente 104a und 104b verbindet, die Verbindungsleitung 114₂, die Einsatzelemente 104b und 104c und die Verbindungsleitung 114₃, die Einsatzelemente 104c und 104d verbindet.

Somit stellt das Schmiermittelleitungssystem 112 mit den Verbindungsleitungen 114₁, 114₂ und 114₃ gemeinsam mit den Einsatzelementen 104a, 104b, 104c und 104d insgesamt ein Verbundsystem zwischen den einzelnen Schmiermittelsumpfeinheiten 72 der einzelnen Verdichter 12a, 12b, 12c und 12d dar, um eine ausreichende Verteilung des Schmiermittels über die verschiedenen Schmiermittelsumpfeinheiten 72 zu erreichen, wie nachfolgend im Einzelnen beschrieben wird.

Wie in Fig. 4 dargestellt, ist bei der erfindungsgemäßen Kältemittelverdichteranlage 10 die gemeinsame Ansaugleitung 14 mit den in diese einmündenden Einzelsaugleitungen 22a bis 22d so ausgebildet, dass einer der Verdichter 12, beispielsweise der Verdichter 12a, innerhalb des Außengehäuses 32 einen Saugdruck PSa aufweist, der größer ist als der Saugdruck PSb im Verdichter 12b, der seinerseits wiederum größer ist als der Saugdruck PSc im Verdichter 12c wobei dieser Saugdruck PSc wiederum größer ist als der Saugdruck PSd im Verdichter 12d.

Da die Saugdrücke PSa, PSb, PSc und PSd ebenfalls dem jeweiligen Druck in der jeweiligen Schmiermittelsumpfeinheit 72a, 72b, 72c, 72d entsprechen, steht somit das Schmiermittel in den jeweiligen Schmiermittelsumpfeinheiten 72a, 72b, 72c und 72d jeweils unter einem unterschiedlichen Druck (Fig. 4).

Damit bilden die Drucke PSa, PSb, PSc und PSd insgesamt eine Druckkaskade DK jeweils stufenweise geringerer Drucke, mit einer Kaskadenreihenfolge KR, welche von der Schmiermittelsumpfeinheit 72a bis zur Schmiermittelsumpfeinheit 72d reicht.

Beispielsweise ist der Druck PSa jeweils in der Größenordnung von einem oder wenigen zehntel Bar größer als der Druck PSb und dieser ist wiederum um eines oder wenige zehntel Bar größer als der Druck PSc und der Druck PSc ist ebenfalls wiederum um eines oder wenige zehntel Bar größer als der Druck PSd, wie in Fig. 4 dargestellt, so dass die Druckkaskade DK entsteht, bei welcher in einer Kaskadenrichtung KR der Druck von der jeweils einen Schmiermittelsumpfeinheit 72 zu der in der Kaskadenreihenfolge KR jeweils nächstfolgenden Schmiermittelsumpfeinheit 72 stufenweise abnimmt.

Das höchste Druckniveau PSa im Verdichter 12a und somit in der Schmiermittelsumpfeinheit 72a lässt sich dadurch erreichen, dass dieser bei einer Ansaugleitung 14 mit konstantem Querschnitt, aus der die Verdichter 12 nacheinander Kältemittel absaugen, der letzte kältemittelansaugende Verdichter ist, so dass die Strömungsgeschwindigkeit des Kältemittels in der Ansaugleitung 14 beim Übergang zur Einzelansaugleitung 22a die geringste ist, während beispielsweise der erste Verdichter 12d mit der Einzelansaugleitung 22d aus der gemeinsamen Ansaugleitung 14 Kältemittel aus dem Bereich mit maximaler Strömungsgeschwindigkeit ansaugt, da das von den übrigen Verdichtern 12c, 12b und 12a angesaugte Kältemittel ebenfalls in dem Bereich der Einmündung der Einzelansaugleitung 22d durch die Ansaugleitung 14 strömt, so dass in diesem Bereich der niedrigste Druck des strömenden Kältemittels vorliegt.

Ferner ist die gemeinsame Ansaugleitung 14 mit den Einzelsaugleitungen 22a bis 22d so ausgebildet, dass der Verdichter 12a, welcher in der Druckkaskade DK den höchsten Druck in der Schmiermittelsumpfeinheit 72 aufweist, der Führungsverdichter ist, welcher aus der gemeinsamen Ansaugleitung 14 die größte Schmiermittelmenge erhält, während die in der Kaskadenrichtung KR jeweils nächstliegenden Verdichter 12b, 12c und 12d sukzessive weniger Schmiermittel aus der Ansaugleitung 14 erhalten, so dass die letzte Schmiermittelsumpfeinheit 72d am wenigsten Schmiermittel erhält.

Dies lässt sich dadurch erreichen, dass das in der gemeinsamen Ansaugleitung 14 bereits abscheidende Schmiermittel zum überwiegenden Teil dem Führungsverdichter 12a zugeführt wird, während die Anteile des in die anderen Verdichter 12b, 12c und 12d aus der gemeinsamen Ansaugleitung 14 eintretenden Schmiermittels geringer sind, wobei hierzu die Einzelansaugleitung 22d am weitesten in die Ansaugleitung 14 hineinragt und die Einzelansaugleitung 22c, 22b und 22a sukzessive weniger weit in die Ansaugleitung 14 hineinragen, so dass in der Ansaugleitung 14 sich sammelndes abgeschiedenes Schmiermittel in erster Linie in die Einzelansaugleitung 22a eintritt.

Wie in den Fig. 5 bis 7 dargestellt, umfasst jedes der Einsatzelemente 104 einen Gehäusekörper 122, der an einem ersten Ende 124 mit einem Stutzen 126 versehen ist, welcher mit dem Anschluss 102, beispielsweise mittels einer Überwurfmutter 128 verbindbar ist.

Dabei ist innerhalb des Gehäusekörpers 122 ein Innenraum 132 vorgesehen, welcher sich von einer dem Anschluss 102 zugewandten und mit dem Schmiermittelbad 76 kommunizierenden Schmiermittelbadöffnung 134 bis zu dieser Schmiermittelbadöffnung 134 gegenüberliegenden Mündungsöffnungen 136 und 138 von Schmiermittelkanäle 142 und 144 erstreckt, wobei die Schmiermittelkanäle 142, 144 jeweils zu Anschlüssen 146 und 148 für die Verbindungsleitungen 114 führen.

Ferner ist der Innenraum 132 noch mit einer seitlichen Öffnung 152 versehen, welche zur Visualisierung eines nachfolgend im Einzelnen beschriebenen Schmiermittelstandes des sich in den Innenraum 132 hineinerstreckenden Schmiermittelbades 76 mit einem Schauglas 154 verschlossen ist, so dass das Schauglas 154 eine Einsicht in den Innenraum 132, vorzugsweise über dessen gesamten Querschnitt in vertikaler Richtung, ermöglicht.

Insbesondere sind die erfindungsgemäßen Einsatzelemente 104 so mit der jeweiligen Schmiermittelsumpfeinheit 72 verbunden, dass die Mündungsöffnungen 136 und 138 und somit auch die Anschlüsse 146 und 148 in Schwerkraftrichtung im Abstand übereinanderliegend angeordnet sind.

Wie in den Fig. 8 bis 11 dargestellt, führt, wie beispielsweise in Fig. 8 dargestellt, eine geringe in den jeweiligen Verdichter 12 eingetragene Schmiermittelmenge zu einem Schmiermittelbad 76', dessen den Schmiermittelstand anzeigende Badoberfläche 78' in Schwerkraftrichtung unterhalb des Anschlusses 102 liegt, so dass kein Schmiermittel in den Innenraum 132 des Einsatzelements 104 eintreten kann.

Steigt jedoch die Schmiermittelmenge an, so liegt, wie in Fig. 9 dargestellt, die Badoberfläche 78" des Schmiermittelbads 76" in diesem Fall der Schmiermittelsumpfeinheit 72" so hoch, dass in dem Schauglas 154 ebenfalls die Badoberfläche 78" erkennbar ist, wobei das Schmiermittel bereits so hoch steht, dass dieses in die Mündungsöffnung 138 eintreten könnte.

Bei weiter ansteigender Schmiermittelmenge, wie beispielsweise im Fall der Schmiermittelsumpfeinheit 72'" in Fig. 10 dargestellt, ist die Badoberfläche 78'" des Schmiermittelbades 76'" so hoch, dass diese über der Mündungsöffnung 138 liegt und ebenfalls in dem Schauglas 154 deutlich erkennbar ist.

Ein weiterer Anstieg der Schmiermittelmenge, dargestellt in Fig. 11, führt, wie im Falle der Schmiermittelsumpfeinheit 72"" dargestellt, dazu, dass die Badoberfläche 78"" des Schmiermittelbades 76"" ebenfalls in dem Schauglas 154 erkennbar ist und außerdem Schmiermittel in die Mündungsöffnung 136 eintreten kann.

Wird nun die Mündungsöffnung 136 des Schmiermittelkanals 142 zum Abführen von Schmiermittel aus dem Schmiermittelbad 76"" eingesetzt, so definiert die Lage der Mündungsöffnung 136 den vorgegebenen Schmiermittelstand, ab welchem Schmiermittel aus dem Schmiermittelbad 76"" zur nächsten Schmiermittelsumpfeinheit 72 weitergeleitet werden kann.

Ist nun wie in Fig. 12 dargestellt, bei dem Einsatzelement 104a die Verbindungsleitung 114₁ mit dem Anschluss 146 verbunden, welcher der ersten Mündungsöffnung 136 zugeordnet ist, so tritt dann Schmiermittel in die Verbindungsleitung 114₁ ein, wenn die Badoberfläche 78"" über der Mündungsöffnung 136 liegt, wie in Fig. 11 dargestellt.

Dieses Schmiermittel strömt dann durch die Verbindungsleitung 114₁ zum nächstfolgenden Einsatzelement 104b, wobei die Verbindungsleitung 114₁ mit dem Anschluss 148 des Einsatzelements 104b verbunden ist, der in Schwerkraftrichtung unterhalb des Anschlusses 146 liegt.

Aufgrund der Druckkaskade DK führt die Druckdifferenz dazu, dass aus der Schmiermittelsumpfeinheit 72a solange Schmiermittel in die Schmiermittelsumpfeinheit 72b übertritt, so lange die Badoberfläche 78"" nicht unter der Mündungsöffnung 136 liegt, sondern stets so hoch liegt, dass Schmiermittel in die Mündungsöffnung 136 und somit auch in die Verbindungsleitung 114₁ eintreten kann.

Liegt jedoch die Badoberfläche 78', 78" und 78'", wie beispielsweise in den Fig. 8, 9 und 10 dargestellt, unterhalb der Mündungsöffnung 136, so strömt lediglich Kältemittel durch die Verbindungsleitung 114₁ in die Schmiermittelsumpfeinheit 72b, aufgrund der durch die Druckkaskade DK bestehenden Druckdifferenz.

Da der Führungsverdichter 12a die größte Schmiermittelmenge aus der Ansaugleitung 14 erhält, wird nach endlicher Betriebszeit der Kältemittelverdichteranlage das Schmiermittelbad 76 der Schmiermittelsumpfeinheit 72 ebenfalls eine Badoberfläche 78"" aufweisen, die so hoch liegt, dass in dem Einsatzelement 104b Schmiermittel in die Mündungsöffnung 136 eintreten und somit von der Verbindungsleitung 114₂ zum Einsatzelement 104c geführt werden kann, und zwar ebenfalls so, dass das Schmiermittel über die Mündungsöffnung 138 in das Schmiermittelbad 76 der Schmiermittelsumpfeinheit 72c eintritt.

Auch bei dieser Schmiermittelsumpfeinheit 72c erfolgt ein Auffüllen des Schmiermittelbades 76 so lange, bis die Badoberfläche 78 ebenfalls so hoch liegt, dass Schmiermittel in die Mündungsöffnung 136 des Einsatzelements 104c eintreten kann und mittels der Schmiermittelleitung 114₃ dem Einsatzelement 104d zugeführt werden kann.

Aus Gründen der Einfachheit ist jeweils das erste Einsatzelement 104a und das letzte Einsatzelement 104d in der Kaskadenreihenfolge KR so ausgebildet, dass in diesem die Mündungsöffnung 138, der Schmiermittelkanal 144 und der Anschluss 148 entweder nicht vorhanden oder verschlossen sind, da bei diesen lediglich die Mündungsöffnung 136, der Schmiermittelkanal 142 und der Anschluss 146 notwendig ist, denn bei der in der Kaskadenreihenfolge KR letzten Schmiermittelsumpfeinheit 72d ist es unerheblich, ob das zugeführte Schmiermittel über die Mündungsöffnung 136 oder die Mündungsöffnung 138 in das Schmiermittelbad 76 eintritt.

Wie in Fig. 12 dargestellt, ist zur Steuerung der einzelnen Verdichter 12a, 12b, 12c und 12d der Kältemittelverdichtungsanlage 10 eine Verdichtersteuerung 162 vorgesehen, welche dafür Sorge trägt, dass beim Abschalten einzelner Verdichter 12 die noch verbleibenden arbeitenden Verdichter 12 in der Kaskadenreihenfolge KR nebeneinander liegen, so dass stets die Möglichkeit besteht, Schmiermittel von einer in der Druckkaskade DK bei einem höheren Druckniveau liegenden Schmiermittelsumpfeinheit 72 zu einer in der Kaskadenreihenfolge KR nächstliegenden Schmiermittelsumpfeinheit 72 übertreten zu lassen, so dass die arbeitenden Verdichter stets mit ausreichend Schmiermittel versorgt sind.

Besonders günstig ist es, wenn die Verdichtersteuerung 162 dabei so arbeitet, dass bei einer Abschaltung einzelner Verdichter 12 die Abschaltung in umgekehrter Richtung zur Kaskadenrichtung KR erfolgt, so dass beispielsweise bei einer Abschaltung eines Verdichters der Verdichter 12d abgeschaltet wird und bei Abschaltung eines weiteren Verdichters der Verdichter 12c und so weiter, so dass der Führungsverdichter 12a stets der zuletzt noch laufende Verdichter ist und das in der Schmiermittelsumpfeinheit 72a dieses Führungsverdichters 12a überschüssige Schmiermittel nach wie vor auf die anderen in der Kaskadenreihenfolge KR nächstfolgenden Verdichter 12 übergeleitet wird.

## Patentansprüche

1. Kältemittelverdichteranlage (10) umfassend mindestens drei parallel zwischen einer Ansaugleitung (14) und einer Druckleitung (16) angeordnete Verdichter (12), von denen jeder eine Schmiermittelsumpfeinheit (72) aufweist, wobei jede Schmiermittelsumpfeinheit (72) einen Anschluss (102) aufweist, mit welchem ein Einsatzelement (104) verbunden ist, welches einerseits eine Verbindung zu einem Schmiermittelleitungssystem (112) herstellt und andererseits so ausgebildet ist, dass es der jeweiligen Schmiermittelsumpfeinheit (72) ein Schmiermittelstandsniveau vorgibt, ab welchem ein Schmiermitteltransport erfolgt,
**dadurch gekennzeichnet, dass** die Verdichter (12) im Betrieb so arbeiten, dass die jeweiligen Drücke in den jeweiligen Schmiermittelsumpfeinheiten (72) der jeweiligen Verdichter (12) eine Druckkaskade (DK) ergeben, gemäß welcher die Verdichter (12) in einer definierten Kaskadenreihenfolge (KR) einen schrittweise geringfügig niedriger werdenden Druck in der jeweiligen Schmiermittelsumpfeinheit (72) aufweisen, dass die Schmiermittelsumpfeinheiten (72) miteinander entsprechend der Kaskadenreihenfolge (KR) zum Schmiermitteltransport mittels des Einsatzelementes (104) mit dem Schmiermittelleitungssystem (112) so verbunden sind, dass der Schmiermitteltransport von jeder Schmiermittelsumpfeinheit (72) zu der in der Kaskadenreihenfolge (KR) nächstfolgenden Schmiermittelsumpfeinheit (72) erfolgt.

2. Kältemittelverdichteranlage nach einem der voranstehenden Ansprüche, **dadurch gekennzeichnet, dass** jedes Einsatzelement (104) eine in Schwerkraftrichtung über dem jeweiligen vorgegebenen Schmiermittelstandsniveau liegende Mündungsöffnung (136) eines zum Schmiermittelleitungssystem (112) führenden Schmiermittelkanals (142) aufweist.

3. Kältemittelverdichteranlage nach einem der voranstehenden Ansprüche, **dadurch gekennzeichnet, dass** die Einsatzelemente (104) der in der Kaskadenreihenfolge (KR) zwischen jeweils zwei Verdichtern (12) liegenden Verdichter (12) eine in Schwerkraftrichtung unter dem vorgegebenen Schmiermittelstandsniveau liegende Mündungsöffnung (138) eines zum Schmiermittelleitungssystem (112) führenden Schmiermittelkanals (144) aufweisen.

4. Kältemittelverdichteranlage nach Anspruch 2 und 3, **dadurch gekennzeichnet, dass** die in Schwerkraftrichtung über dem vorgegebenen Schmiermittelstandsniveau liegende Mündungsöffnung (136) und die in Schwerkraftrichtung unter dem vorgegebenen Schmiermittelstandniveau liegende Mündungsöffnung (138) in Richtung parallel zur Schwerkraftrichtung im Abstand voneinander angeordnet sind.

5. Kältemittelverdichteranlage nach einem der voranstehenden Ansprüche, **dadurch gekennzeichnet, dass** jedes Einsatzelement (104) eine Visualisierungseinheit (152, 154) zum Sichtbarmachen des Schmiermittelstandes in der jeweiligen Schmiermittelsumpfeinheit (72) aufweist.

6. Kältemittelverdichteranlage nach Anspruch 5, **dadurch gekennzeichnet, dass** die Visualisierungseinheit (152, 154) ein an ein sich in das Einsatzelement (104) hinein ausdehnendes Schmiermittelbad (76) der jeweiligen Schmiermittelsumpfeinheit (72) angrenzendes Schauglas (154) umfasst, in welchem ein Schmiermittelstand erkennbar ist.

7. Kältemittelverdichteranlage nach einem der voranstehenden Ansprüche, **dadurch gekennzeichnet, dass** jedes Einsatzelement (104) eine Visualisierungseinheit (152, 154) zum Sichtbarmachen eines Schmiermittelflusses zu einer weiteren Schmiermittelsumpfeinheit (72) aufweist.

8. Kältemittelverdichteranlage nach Anspruch 7, **dadurch gekennzeichnet, dass** die Visualisierungseinheit (152, 154) ein Schauglas (154) umfasst, welches einen Schmiermittelfluss zum Schmiermittelleitungssystem (112) erkennen lässt.

9. Kältemittelverdichteranlage nach einem der Ansprüche 2 bis 8,
**dadurch gekennzeichnet, dass** das Schmiermittelleitungssystem (112) jeweils in der Kaskadenreihenfolge (KR) aufeinanderfolgende Einsatzelemente (104) verbindende Verbindungsleitungen (114) umfasst, und dass insbesondere die Verbindungsleitung (114) jeweils einen, eine der Mündungsöffnungen (136, 138) aufweisenden Schmiermittelkanal (142, 144) des einen Einsatzelements (104) mit einem, eine der Mündungsöffnungen (136, 138) aufweisenden Schmiermittelkanal (142, 144) des anderen Einsatzelements (104) verbindet.

10. Kältemittelverdichteranlage nach Anspruch 9, **dadurch gekennzeichnet, dass** die Verbindungsleitung (114) eine Verbindung zwischen dem Schmiermittelkanal (142) mit der in Schwerkraftrichtung über dem vorgegebenen Schmiermittelstandsniveau liegenden Mündungsöffnung (136) und dem Schmiermittelkanal (144) mit der in Schwerkraftrichtung unter dem jeweiligen vorgegebenen Schmiermittelstandsniveau liegenden Mündungsöffnung (138) herstellt.

11. Kältemittelverdichteranlage nach einem der voranstehenden Ansprüche, **dadurch gekennzeichnet, dass** das Ansaugleitungssystem (14, 22) so ausgebildet ist, dass das Druckniveau in der jeweiligen Schmiermittelsumpfeinheit (72) des jeweiligen Verdichters (12) festgelegt ist, und dass insbesondere die Verdichter (12) so ausgebildet sind, dass der Druck in der jeweiligen Schmiermittelsumpfeinheit (72) mit dem Saugdruck des jeweiligen Verdichters (12) korreliert ist, und dass insbesondere der Druck in der jeweiligen Schmiermittelsumpfeinheit (72) dem Saugdruck des jeweiligen Verdichters (12) entspricht.

12. Kältemittelverdichteranlage nach einem der voranstehenden Ansprüche, **dadurch gekennzeichnet, dass** der Anschluss (102), mit welchem das Einsatzelement (104) verbunden ist, ein Standard-Anschluss (102) für ein Schauglas zur Erfassung des Schmiermittelstandes ist.

13. Kältemittelverdichteranlage nach Anspruch 11, **dadurch gekennzeichnet, dass** das Ansaugleitungssystem (14, 22) so ausgebildet ist, dass ein in der Kaskadenreihenfolge (KR) erster Verdichter (12) von dem Ansaugleitungssystem (14, 22) mit der größten Schmiermittelmenge versorgt wird, und dass insbesondere das Ansaugleitungssystem (14, 22) so ausgebildet ist, dass die in der Kaskadenreihenfolge (KR) auf den ersten Verdichter (12a) folgenden Verdichter (12) geringere Schmiermittelmengen aus dem Ansaugleitungssystem (14, 22) erhalten.

14. Kältemittelverdichteranlage nach Anspruch 13, **dadurch gekennzeichnet, dass** das Ansaugleitungssystem (14, 22) so ausgebildet ist, dass die in der Kaskadenreihenfolge (KR) aufeinanderfolgenden Verdichter (12) entsprechend in ihrer Position in der Kaskadenreihenfolge (KR) jeweils geringere Schmiermittelmengen aus dem Ansaugleitungssystem (14, 22) erhalten.

15. Kältemittelverdichteranlage nach einem der voranstehenden Ansprüche, **dadurch gekennzeichnet, dass** diese eine Steuerung (162) für die einzelnen Verdichter (12) aufweist, die bei der Abschaltung einzelner Verdichter (12) sicher stellt, dass die noch arbeitenden Verdichter (12) stets in der Kaskadenreihenfolge (KR) nebeneinanderliegend angeordnet sind.

## Claims

1. Refrigerant compressor installation (10), comprising at least three compressors (12) which are arranged in parallel between an intake conduit (14) and a pressure conduit (16) and which each comprise a lubricant sump unit (72), wherein each lubricant sump unit (72) comprises a port (102) to which is connected an insert element (104) which on the one hand establishes communication with a lubricant conduit system (112) and on the other hand is configured such that it predetermines, for the respective lubricant sump unit (72), a lubricant level from which lubricant is transported,
**characterized in that** the compressors (12), when in operation, work in such a way that the respective pressures in the respective lubricant sump units (72) of the respective compressors (12) form a pressure cascade (DK) according to which the compressors (12) have a successively slightly decreasing pressure in the respective lubricant sump unit (72) in a defined cascade sequence (KR), **in that** the lubricant sump units (72) are connected to each other in a manner corresponding to the cascade sequence (KR) by means of the insert element (104) by way of the lubricant conduit system (112) for lubricant transport in such a way that lubricant is transported from each lubricant sump unit (72) to the lubricant sump unit (72) that follows next in the cascade sequence (KR).

2. Refrigerant compressor installation in accordance with any one of the preceding claims, **characterized in that** each insert element (104) has a mouth opening (136) of a lubricant channel (142) leading to the lubricant conduit system (112), which mouth opening (136) is located above the respective predetermined lubricant level in a direction of gravity.

3. Refrigerant compressor installation in accordance with any one of the preceding claims, **characterized in that** the insert elements (104) of the compressors (12) which are in each case located between two compressors (12) in the cascade sequence (KR) have a mouth opening (138) of a lubricant channel (144) leading to the lubricant conduit system (112), which mouth opening (138) is located below the predetermined lubricant level in a direction of gravity.

4. Refrigerant compressor installation in accordance with claim 2 and 3, **characterized in that** the mouth opening (136) located above the predetermined lubricant level in a direction of gravity and the mouth opening (138) located below the predetermined lubricant level in a direction of gravity are arranged in spaced relation to one another in a direction parallel to the direction of gravity.

5. Refrigerant compressor installation in accordance with any one of the preceding claims, **characterized in that** each insert element (104) comprises a visualization unit (152, 154) for visualizing the lubricant level in the respective lubricant sump unit (72).

6. Refrigerant compressor installation in accordance with claim 5, **characterized in that** the visualization unit (152, 154) comprises, adjacent to a lubricant bath (76) of the respective lubricant sump unit (72) that extends into the insert element (104), a sight glass (154) in which the lubricant level is viewable.

7. Refrigerant compressor installation in accordance with any one of the preceding claims, **characterized in that** each insert element (104) comprises a visualization unit (152, 154) for visualizing a flow of lubricant to a further lubricant sump unit (72).

8. Refrigerant compressor installation in accordance with claim 7, **characterized in that** the visualization unit (152, 154) comprises a sight glass (154) which allows viewing a flow of lubricant to the lubricant conduit system (112).

9. Refrigerant compressor installation in accordance with any one of claims 2 to 8, **characterized in that** the lubricant conduit system (112) comprises connection conduits (114) connecting insert elements (104) succeeding each other in the cascade sequence (KR), and **in that** in particular the connection conduit (114) in each case connects a lubricant channel (142, 144) of the one insert element (104) having one of the mouth openings (136, 138) to a lubricant channel (142, 144) of the other insert element (104) having one of the mouth openings (136, 138).

10. Refrigerant compressor installation in accordance with claim 9, **characterized in that** the connection conduit (114) establishes communication between the lubricant channel (142) having a mouth opening (136) located above the predetermined lubricant level in a direction of gravity and the lubricant channel (144) having a mouth opening (138) located below the respective predetermined lubricant level in a direction of gravity.

11. Refrigerant compressor installation in accordance with any one of the preceding claims, **characterized in that** the intake conduit system (14, 22) is configured in such a way that the pressure level in the respective lubricant sump unit (72) of the respective compressor (12) is determined, and **in that** in particular the compressors (12) are configured such that the pressure in the respective lubricant sump unit (72) is correlated with the suction pressure of the respective compressor (12), and **in that** in particular the pressure in the respective lubricant sump unit (72) corresponds to the suction pressure of the respective compressor (12).

12. Refrigerant compressor installation in accordance with any one of the preceding claims, **characterized in that** the port (102) to which the insert element (104) is connected is a standard port (102) for a sight glass for detecting the lubricant level.

13. Refrigerant compressor installation in accordance with claim 11, **characterized in that** the intake conduit system (14, 22) is configured such that a first compressor (12) in the cascade sequence (KR) has the largest amount of lubricant supplied thereto from the intake conduit system (14, 22), and **in that** in particular the intake conduit system (14, 22) is configured such that the compressors (12) following the first compressor (12a) in the cascade sequence (KR) receive lesser amounts of lubricant from the intake conduit system (14, 22)

14. Refrigerant compressor installation in accordance with claim 13, **characterized in that** the intake conduit system (14, 22) is configured such that the compressors (12) succeeding one another in the cascade sequence (KR) in each case receive lesser amounts of lubricant from the intake conduit system (14, 22) in a manner corresponding to their position in the cascade sequence (KR).

15. Refrigerant compressor installation in accordance with any one of the preceding claims, **characterized in that** the refrigerant compressor installation comprises a controller (162) for the individual compressors (12) which ensures that when individual compressors (12) are shut off, the compressors (12) that are still running are always arranged next to one another in the cascade sequence (KR).

## Revendications

1. Installation de compresseurs de réfrigérant (10), comprenant au moins trois compresseurs (12) disposés parallèlement entre une conduite d'aspiration (14) et une conduite de pression (16), chacun d'entre eux comprenant une unité de puisard de lubrifiant (72), chaque unité de puisard de lubrifiant (72) comportant un raccordement (102) auquel est relié un élément d'insert (102), qui crée d'une part une liaison à un système de conduites de lubrifiant (112) et est d'autre part ainsi conçu qu'il prescrit à chaque unité de puisard de lubrifiant (72) un niveau de lubrifiant à partir duquel un transport de lubrifiant s'effectue,
**caractérisée en ce que** les compresseurs (12) fonctionnent en service de sorte que les pressions respectives dans les unités de puisard de lubrifiant (72) respectives des compresseurs (12) respectifs donnent une cascade de pression (DK) selon laquelle les compresseurs (12) dans un ordre en cascade (KR) défini présentent une pression devenant progressivement légèrement plus faible dans l'unité de puisard de lubrifiant (72) respective, **en ce que** les unités de puisard de lubrifiant (72) sont reliées entre elles en suivant l'ordre en cascade (KR) pour le transport du lubrifiant au moyen de l'élément d'insert (104) avec le système de conduites de lubrifiant (112) de sorte que le transport de lubrifiant de chaque unité de puisard de lubrifiant (72) jusqu'à l'unité de puisard de lubrifiant (72) suivante dans l'ordre en cascade (KR) s'effectue.

2. Installation de compresseurs de réfrigérant selon l'une des revendications précédentes, **caractérisée en ce que** chaque élément d'insert (104) comporte une ouverture d'embouchure (136) d'un canal de lubrifiant (142) conduisant au système de conduites de lubrifiant (112), cette ouverture d'embouchure (136) se trouvant au-dessus du niveau de lubrifiant prescrit respectif dans la direction de la gravité.

3. Installation de compresseurs de réfrigérant selon l'une des revendications précédentes, **caractérisée en ce que** les éléments d'insert (104) des compresseurs (12) se trouvant dans l'ordre en cascade (KR) entre respectivement deux compresseurs (12) comportent une ouverture d'embouchure (138) d'un canal de lubrifiant (144) conduisant au système de conduites de lubrifiant (112), cette ouverture d'embouchure (138) se trouvant en dessous du niveau de lubrifiant prescrit dans la direction de la gravité.

4. Installation de compresseurs de réfrigérant selon la revendication 2 et 3, **caractérisée en ce que** l'ouverture d'embouchure (136) qui se trouve au-dessus du niveau de lubrifiant prescrit dans la direction de la gravité et l'ouverture d'embouchure (138) qui se trouve en dessous du niveau de lubrifiant prescrit dans la direction de la gravité sont disposées à une certaine distance l'une de l'autre parallèlement à la direction de la gravité.

5. Installation de compresseurs de réfrigérant selon l'une des revendications précédentes, **caractérisée en ce que** chaque élément d'insert (104) comporte une unité de visualisation (152, 154) pour rendre visible l'état du lubrifiant dans l'unité de puisard de lubrifiant (72) respective.

6. Installation de compresseurs de réfrigérant selon la revendication 5, **caractérisée en ce que** l'unité de visualisation (152, 154) comprend une vitre (154) adjacente à un bain de lubrifiant (76) de l'unité de puisard de lubrifiant (72) respective, lequel bain de lubrifiant (76) s'étend dans l'élément d'insert (104), un état du lubrifiant étant identifiable dans la vitre (154) .

7. Installation de compresseurs de réfrigérant selon l'une des revendications précédentes, **caractérisée en ce que** chaque élément d'insert (104) comporte une unité de visualisation (152, 154) pour rendre visible un flux de lubrifiant vers une autre unité de puisard de lubrifiant (72).

8. Installation de compresseurs de réfrigérant selon la revendication 7, **caractérisée en ce que** l'unité de visualisation (152, 154) comprend une vitre (154) qui permet d'identifier un flux de lubrifiant vers le système de conduites de lubrifiant (112).

9. Installation de compresseurs de réfrigérant selon l'une des revendications 2 à 8, **caractérisée en ce que** le système de conduites de lubrifiant (112) comprend des conduites de liaison (114) reliant des éléments d'insert (104) se succédant respectivement dans l'ordre en cascade (KR), et **en ce que** la conduite de liaison (114) relie notamment respectivement un canal de lubrifiant (142, 144) d'un élément d'insert (104), comportant l'une des ouvertures d'embouchure (136, 138), à un canal de lubrifiant (142, 144) de l'autre élément d'insert (104), comportant l'une des ouvertures d'embouchure (136, 138).

10. Installation de compresseurs de réfrigérant selon la revendication 9, **caractérisée en ce que** la conduite de liaison (114) créé une liaison entre le canal de lubrifiant (142) ayant l'ouverture d'embouchure (136) qui se trouve au-dessus du niveau de lubrifiant prescrit dans la direction de la gravité et le canal de lubrifiant (144) ayant l'ouverture d'embouchure (138) qui se trouve en dessous du niveau de lubrifiant prescrit respectif dans la direction de la gravité.

11. Installation de compresseurs de réfrigérant selon l'une des revendications précédentes, **caractérisée en ce que** le système de conduites d'aspiration (14, 22) est conçu de sorte que le niveau de pression dans l'unité de puisard de lubrifiant (72) respective du compresseur (12) respectif est fixé, et **en ce que** les compresseurs (12) sont notamment conçus de sorte que la pression dans l'unité de puisard de lubrifiant (72) respective est corrélée à la pression d'aspiration du compresseur (12) respectif, et **en ce que** la pression dans l'unité de puisard de lubrifiant (72) respective correspond notamment à la pression d'aspiration du compresseur (12) respectif.

12. Installation de compresseurs de réfrigérant selon l'une des revendications précédentes, **caractérisée en ce que** le raccordement (102) auquel est relié l'élément d'insert (104) est un raccordement standard (102) pour une vitre pour déterminer l'état du lubrifiant.

13. Installation de compresseurs de réfrigérant selon la revendication 11, **caractérisée en ce que** le système de conduites d'aspiration (14, 22) est conçu de sorte qu'un premier compresseur (12) dans l'ordre en cascade (KR) est alimenté par le système de conduites d'aspiration (14, 22) avec la majeure partie de la quantité de lubrifiant, et **en ce que** le système de conduites d'aspiration (14, 22) est notamment conçu de sorte que les compresseurs (12) suivant le premier compresseur (12a) dans l'ordre en cascade (KR) reçoivent des quantités de lubrifiant plus faibles depuis le système de conduites d'aspiration (14, 22).

14. Installation de compresseurs de réfrigérant selon la revendication 13, **caractérisée en ce que** le système de conduites d'aspiration (14, 22) est conçu de sorte que les compresseurs (12) se succédant dans l'ordre en cascade (KR) reçoivent respectivement des quantités plus faibles de lubrifiant depuis le système de conduites d'aspiration (14, 22) conformément à leur position dans l'ordre en cascade (KR).

15. Installation de compresseurs de réfrigérant selon l'une des revendications précédentes, **caractérisée en ce que** celui-ci comprend une commande (162) pour les compresseurs (12) individuels, qui garantit lors de l'arrêt des compresseurs (12) individuels que les compresseurs (12) qui fonctionnent encore sont toujours disposés les uns à côté des autres dans l'ordre en cascade (KR).
